# EUROPÄISCHE PATENTSCHRIFT

(11) **EP 0 915 284 B1**
(45) Veröffentlichungstag und Bekanntmachung des Hinweises auf die Patenterteilung: **22.08.2001**
(21) Anmeldenummer: 99100930.9
(22) Anmeldetag: 18.10.1997
(51) Int. Cl.: F17C 3/04

(54) **Wärmedämmung für einen Kugeltank**
Insulation for a spherical tank
Isolation pour un réservoir sphérique

(30) Priorität: 31.01.1997 DE 19703591
(43) Veröffentlichungstag der Anmeldung: 12.05.1999
(62) Teilanmeldung aus: 97118133.4
(73) Patentinhaber: KAEFER Isoliertechnik GmbH & Co. KG, 28195 Bremen (DE)
(72) Erfinder: Höppner, Fritz, 27777 Ganderkesee (DE); Gustävel, Heino, 28213 Bremen (DE); Schröder, Peter, 28876 Oyten (DE); Bremeyer, Walter, 27711 Osterholz-Scharmbeck (DE); Kück, Hans-Jürgen, 28215 Bremen (DE); Rhode, Holger, 28832 Achim (DE); Poblotzki, Joachim, 27721 Ritterhude (DE)
(74) Vertreter: von Ahsen, Erwin-Detlef, Dipl.-Ing.

(56) Entgegenhaltungen:
- EP-A- 0 078 134
- DE-A- 4 339 830
- FR-A- 2 515 780

## Beschreibung

Die Erfindung betrifft eine Wärmedämmung gemäß dem Oberbegriff von Auspruch 1.

Eine solche Wärmedämmung ist aus der DE 43 39 830 A1 bekannt.

Die Erfindung bezieht sich vor allem auf Wärmedämmungen für Kugeltanks, wie sie an Bord von Schiffen zum Transport tiefkalter Flüssigkeiten, wie beispielsweise Flüssiggas, verwendet werden. Die Abstützung dieses Kugeltanks erfolgt auf einem ringförmigen, etwa in der Äquatorebene mit dem Kugeltank verschweißten Tanklager, welches auch als Schürze bezeichnet wird. Ein isolationstechnisches Problem hierbei ist der Übergang von dem Isolierbelag der oberen Halbkugel zur unteren Halbkugel. Um in diesem Bereich Kältebrücken zu vermeiden, ist der Isolierbelag der oberen Halbkugel bis in den Bereich der Schürze weitergeführt. Auf der Innenseite der Schürze sind Formstücke aus isolierendem Material angebracht. Diese Formstücke sorgen für einen isolierenden Übergang zum Isolierbelag der unteren Halbkugel.

Aufgrund der erheblichen Innentemperaturunterschiede bei gefülltem und leerem Tank kommt es zu Verschiebungen in Radialrichtung zwischen den Formstücken und dem oberen Rand des Isolierbelages der unteren Halbkugel. Kugeltanks der in Rede stehenden Art weisen üblicherweise einen Durchmesser von 40 m auf. Beim Befüllen und dadurch bedingter Abkühlung des Kugeltanks verschiebt sich der obere Rand des Isolierbelags der unteren Halbkugel um etwa 90 mm in Richtung zur Tankmitte. Die darüber befindlichen Formstücke verharren hingegen annähernd in der Ausgangsposition. Um diese Relativverschiebungen zu ermöglichen, sind bei der Wärmedämmung nach der DE 43 39 830 A1 zwischen den Formstücken und dem oberen Rand des Isolierbelages der unteren Halbkugel Lamellen angeordnet. Diese Lamellen sind an ihrem oberen Rand mit Blöcken verklebt, die ihrerseits mit den Formstücken fest verbunden sind. An ihrem gegenüberliegenden, unteren Rand sind die Lamellen mit weiteren Blöcken verklebt, die ihrerseits fest mit dem oberen Rand des Isolierbelages der unteren Halbkugel verbunden sind. Die Lamellen selbst sind aus flexiblem Isoliermaterial hergestellt. Mehrere dieser Lamellen sind zu einem Isolierpaket aufeinandergeschichtet.

Werden in dem Kugeltank nämlich verflüssigte, leicht brennbare Gase, wie beispielsweise Flüssigmethan, transportiert, so wird der eigentliche Kugeltank ständig mit Inertgas umspült. Sollten Leckagen am Kugeltank vorhanden sein, so mischt sich das Inertgas mit dem aus dem Tank entweichenden Gas, was durch entsprechende Sensoren am Austritt des Inertgases überwacht wird. Um den Tank mit Spülluft umspülen zu können, ist zwischen der Tankwandung und dem Isolierbelag ein Zwischenraum vorgesehen. In diesem Zwischenraum herrscht beim Spülen ein über dem Umgebungsdruck liegender Druck. Dieser Überdruck darf nicht entweichen. Weiterhin ist dieser Bereich gegen mechanische Beschädigungen zu schützen. Bei der Wärmeisolierung nach der DE 43 39 830 A 1 sind sowohl auf der Innenseite als auch auf der Außenseite an den Formstücken einerseits und dem Isolierbelag der unteren Halbkugel andererseits befestigte Dampfsperren vorgesehen. Der Schutz vor mechanischer Beschädigung wird durch ein gesondertes, umlaufendes Abdeckblech gewährleistet. Dieses ist lediglich mit dem Isolierbelag der unteren Halbkugel fest verbunden und somit gegenüber den Formstücken radial verschiebbar. Die Gasdichtigkeit der Abdeckung und mechanischer Schutz werden bei der bekannten Wärmedämmung somit durch zwei gesonderte Bauteile verwirklicht.

Der Erfindung liegt das Problem zugrunde, einen die Relativverschiebung zwischen den Formstücken und dem oberen Rand des Isolierbelags der unteren Halbkugel erlaubenden mechanischen Schutz und eine solche Gasdichtung durch konstruktiv einfachere Mittel zu ermöglichen.

Gelöst wird dieses Problem mit einer erfindungsgemäßen Wärmedämmung gemäß Auspruch 1.

Durch die flexible sowie gas⁻ und druckdichte Abdeckung nach der Erfindung ist auf konstruktiv einfache Weise mechanischer Schutz und Gasdichtigkeit durch ein einziges Bauteil sichergestellt.

Weitere Merkmale der Erfindung beziehen sich auf die Ausgestaltung der Abdeckung.

Die Erfindung wird nachfolgend anhand der Zeichnung näher erläutert. In dieser zeigt:
- Fig. 1: den Äquatorbereich eines Kugeltanks mit der erfindungsgemäßen Wärmedämmung im vertikalen Schnitt,
- Fig. 2: einen Ausschnitt II gem. Fig. 1 in vergrößertem Maßstab.

Kugeltanks dienen vor allem zum Transport tiefkalter Flüssigkeiten wie beispielsweise Flüssiggas an Bord von Schiffen. Sie weisen in der Regel einen Durchmesser von etwa 40 m auf. Im leeren Zustand entspricht die Innentemperatur der Tanks der Umgebungstemperatur oder einer deutlich höheren Temperatur als ihrer Betriebstemperatur. Werden die Tanks mit Flüssiggas gefüllt, liegt die Innentemperatur am Siedepunkt des jeweiligen Flüssiggases bei dem im Kugeltank herrschenden Druck (Betriebstemperatur). Um den im Kugeltank herrschenden Fülldruck standhalten zu können, müssen Tankwandungen 10 des Kugeltanks aus entsprechend festem Material hergestellt sein. Sie sind daher in der Regel aus Aluminium oder Edelstahl hergestellt. Aufgrund seiner gut wärmeleitenden Eigenschaft nimmt der Stahl sehr schnell die im Kugeltank herrschende Innentemperatur an. Im ungefüllten, warmen (Montage-)Zustand hat der Kugeltank etwa eine kugelförmige Form. Im kalten, gefüllten (Betriebs-)Zustand zieht sich der Kugeltank leicht zusammen. Geht man von einem üblichen Kugeltankdurchmesser von 40 m aus, so wandert die Tankwandung 10 im Bereich der Äquatorebene um etwa 90 mm im Betriebszustand gegenüber dem Montagezustand nach innen.

Abgestützt wird der Kugeltank in einem gewissen Höhenbereich durch ein ringförmig umlaufendes Tanklager. Dieses wird im allgemeinen auch Schürze 11 genannt. Die Schürze 11 ist im Bereich der Äquatorebene mit der Tankwandung 10 fest verbunden.

Zur Aufnahme der tiefkalten Flüssigkeiten, beispielsweise des Flüssiggases, muß der Kugeltank selbstverständlich über eine sehr gute Wärmedämmung verfügen. Sowohl eine untere als auch eine obere Halbkugel des Kugeltanks sind zu diesem Zweck mit einem Isolierbelag 12 bzw. 13 versehen. Die Isolierbeläge 12, 13 sind aus vorgefertigten Paneelen 14 montiert. Die Paneele 14 sind in Reihen übereinander und in den Reihen fugenversetzt zueinander angeordnet. Die aus den Paneelen 14 gebildeten Isolierbeläge 12, 13 sind an sich bekannt und nicht Gegenstand der Erfindung. Ein besonderes isoliertechnisches Problem ist der Übergang von dem Isolierbelag der oberen Halbkugel zum Isolierbelag 13 der unteren Halbkugel im Bereich der Schürze 11. Der Isolierbelag 12 der oberen Halbkugel ist zu diesem Zweck bis in den Bereich der Schürze 11 geführt. Auf der Innenseite der Schürze 11 sind Formstücke 15 angebracht. Auf der zu den Formstücken 15 gegenüberliegenden Außenseite der Schürze 11 befindet sich die unterste Reihe von Paneelen 14 des Isolierbelags 12 der oberen Halbkugel. Hierdurch wird ein Wärmestrom durch die Schürze 11 auf das gewünschte Maß reduziert.

Die Paneele 14 sind fest auf der Tankwandung 10 angebracht. Aufgrund der oben beschriebenen temperaturbedingten Verschiebung der Tankwandung 10 wandert auch der obere Rand des Isolierbelags 13 der unteren Halbkugel um etwa 90 mm nach innen (ausgehend von einem Tankdurchmesser von 40 m). Die Schürze 11 und mit ihr die Formstücke 15 verharren aber etwa in ihrem Montagezustand. Diese Relativverschiebung zwischen den Formstücken 15 und dem oberen Rand des Isolierbelags 13 der unteren Halbkugel muß durch die Wärmedämmung ausgeglichen werden. Gleichzeitig darf hier keine Schwachstelle der Wärmedämmung entstehen.

Wie sich aus Fig. 1 und 2 ergibt, ist an der Unterseite der Formstücke 15 ein Block 16 angebracht. Der Block 16 ist insbesondere durch Klebung fest mit den Formstücken 15 verbunden. Auf der obersten Reihe von Paneelen 14 des Isolierbelags 13 der unteren Halbkugel ist ein Block 17 angeordnet und, wie die Paneele 14, mit einem Befestigungsbolzen 18 am Kugeltank befestigt. Auf dem Block 17 ist ein Block 20 angebracht.

Zwischen dem Block 16 und dem Block 20 ist ein Spalt 21 gebildet. Dieser Spalt 21 steigt in Radialrichtung des Kugeltanks gesehen gegenüber der Horizontalen nach außen hin an. Ein der Tankwandung 10 zugewandter Eintritt 22 des Spalts 21 liegt somit tiefer als sein außen liegender Austritt 23. Da kaltes Gas schwerer ist als warmes Gas, legt sich das außenliegende warme Gas über das innen liegende kalte Gas, ohne daß ein Wärmeaustausch durch Konvektion stattfinden kann. Hierdurch ist bereits eine sehr gute Isolierung gegeben.

Um die Isolierwirkung jedoch weiter zu verbessern, ist innerhalb des Spalts 21 eine Dichtung 24 angeordnet. Diese Dichtung 24 ist aus einem auch unter den am Kugeltank herrschenden Betriebstemperaturen (kryo-) flexiblem Material hergestellt. Im vorliegenden Fall wird die Dichtung 24 aus einem Ployimidschaum hergestellt, der eine geringe Dichte (etwa 10 kg/m³) aufweist. Dieses Material hat einen hohen Strömungswiderstand und bleibt auch bei Temperaturen bis -196 °C elastisch. Polyimidschaum ist bei diesen tiefen Temperaturen auch hinreichend dauerelastisch. Ein alternatives Material wäre Mineralwolle.

Die Dichtung 24 ist innerhalb einer Nut 25 im Block 20 angeordnet. Im eingebauten Zustand ist die Dichtung 24 elastisch verformt und drückt gegen die untere Wandung des Blocks 16. Der unverformte Zustand ist in Fig. 2 strichniert angedeutet. Die Dichtung 24 gleitet während der Temperaturverschiebungen auf der unteren Wandung des Blocks 16. Zur Verbesserung der Gleiteigenschaften ist im vorliegenden Fall die untere Wandung des Blocks 16 mit einer gute Gleiteigenschaften aufweisenden Folie, beispielsweise einer Aluminiumverbundfolie, kaschiert.

Die Größe des Spaltes 21 ist so gewählt, daß er unter allen Betriebszuständen geöffnet bleibt. Dadurch wird vermieden, daß Spannungen zwischen den Formstücken 15 bzw. den Blocks 16 und den Blöcken 17 bzw. 20 übertragen werden. Lediglich die Dichtung 24 gleitet am Block 16.

Weiterhin ist in Fig. 1 und 2 eine Abdeckung 26 erkennbar. Diese Abdeckung ist einerseits an den Formstücken 15, nämlich an deren Unterwandung, und andererseits am Isolierbelag 13 der unteren Halbkugel, nämlich am Block 17, angebracht. An der unteren Wandung der Formstücke 15 und der Außenwandung des Blocks 17 sind zu diesem Zweck Sperrholzplatten 27, 28 aufgeklebt. Auf diesen Sperrholzplatten 27, 28 sind in der Zeichnung nicht näher erkennbare Blechwinkel aufgeschraubt, in die die Abdeckung 26 auf ihrem unteren bzw. oberen Rand angeklebt ist. Als Klebung 29 bzw. 30 dient hier eine elastische Dichtungsmasse. Die Abdeckung 26 selbst ist aus einzelnen, in Umfangsrichtung des Kugeltanks hintereinanderliegenden Abdecklamellen 31 gebildet. Untereinander sind die Abdecklamellen 31 ebenfalls durch die elastische Dichtungsmasse miteinander verklebt. Die elastische Dichtungsmasse nimmt dabei Stauchungen bzw. Dehnungen innerhalb der Abdeckung 26 infolge der Temperaturverschiebung auf.

Die Abdecklamellen 31 sind zweilagig ausgebildet, nämlich aus einem flexiblem Polystyrol, das außen mit einem dünnen Aluminiumblech 32 kaschiert ist. Das Aluminiumblech 32 weist vorzugsweise eine Dicke von 0,3 mm auf. Das Aluminiumblech 32 dient im vorliegenden Fall einerseits als Dampfsperre und andererseits als mechanischer Schutz. Die Abdecklamelle 31 aus dem flexiblem Polystyrol besitzt ihrerseits gewisse wärmedämmende Eigenschaften. Hauptaufgabe der Abdeckung 26 ist aber folgende:

Um Leckagen am Kugeltank feststellen zu können, wird der Kugeltank, nämlich dessen Tankwandung 10, mit Spülgas (Inertgas) umströmt. Dies ist insbesondere bei Transport von verflüssigten brennbaren Gasen von enormer Wichtigkeit. Das Spühlgas wird dabei durch einen Eintritt in einen Zwischenraum zwischen den Isolierbelägen 12, 13 und der Tankwandung 10 eingepumpt und tritt durch einen Austritt wieder aus, in dessen Bereich sich Gasdetektoren befinden. In Fig. 1 und 2. ist ein solcher Zwischenraum als Ringspalt 33 erkennbar. In dem Ringspalt 33 herrscht ein gegen den Umgebungsdruck erhöhter Innendruck, der durch den Spalt 21 zwischen Block 16 und Block 20 entweichen könnte. Dieses würde auch durch die Dichtung 24 kaum verhindert werden. Das Entweichen des Innendrucks aus dem Ringspalt 33 wird aber durch die gas- und druckdichte Abdeckung 26 verhindert. Der erhöhte Innendruck pflanzt sich zwar durch den Spalt 21 in einen Ringraum 34 innerhalb der Abdeckung 26 fort. Da aber in dem Ringspalt 33 und dem Ringraum 34 der gleiche Druck herrscht, ist wiederum der Austritt von kaltem Gas durch den Spalt 21 unterbunden.

Der ansteigende Spalt 21 und auch die Dichtung 24 sind jeweils für sich genommen gute Mittel, um den Austritt von kaltem Gas infolge Konvektion von dem Ringspalt 33 in den Ringraum 34 zu verhindern. Die beste Wirkung wird durch eine Kombination von ansteigendem Spalt 21 und der Dichtung 24 erzielt. So haben beispielsweise Versuche folgendes ergeben:

Ausgehend von einer Oberflächentemperatur auf der Tankwandung 10 von -160 °C ergibt sich mit ansteigendem Spalt 21 ohne Dichtung 24 an der Innenwandung der Abdeckung 26 eine Oberflächentemperatur von -3 °C. Die Nut 25 war dabei nicht vorhanden. Setzt man nun den Keil 24 ein, so erhöht sich die Oberflächentemperatur an der Innenseite der Abdeckung 26 auf 0 °C. Die Dichtung 24 bewirkt also eine zusätzliche Wärmedämmung.

Alternativ zum gezeigten Ausführungsbeispiel sind auch andere Verläufe für den Spalt 21 denkbar. So kann der Spalt 21 auch nur über eine Teil seiner Länge gegenüber der Horizontalen nach außen hin ansteigen oder stufenartig ausgebildet sein. Eine V-Form oder U-Form ist ebenfalls denkbar. Auch weitere kompliziertere Verläufe für den Spalt 21 sind durchaus möglich und liegen innerhalb des Erfindungsgedankens. Wichtig ist nur, daß der Spalt 21 mit einem Bereich tiefer liegt, als mit einem weiter außen liegenden Bereich, so daß in einem nach außen hin ansteigenden Bereich des Spalts 21 eine ansteigende Temperatur herrscht.

### Bezugszeichenliste:

- 10: Tankwandung
- 11: Schürze
- 12: Isolierbelag
- 13: Isolierbelag
- 14: Paneele
- 15: Formstück
- 16: Block
- 17: Block
- 18: Befestigungsbolzen
- 20: Block
- 21: Spalt
- 22: Eintritt
- 23: Austritt
- 24: Dichtung
- 25: Nut
- 26: Abdeckung
- 27: Sperrholzplatte
- 28: Sperrholzplatte
- 29: Klebung
- 30: Klebung
- 31: Abdecklamelle
- 32: Aluminiumblech
- 33: Ringspalt
- 34: Ringraum

## Patentansprüche

1. Wärmedämmung für einen Kugeltank, insbesondere zur Aufnahme tiefkalter Flüssigkeiten wie beispielsweise Flüssiggas, mit folgenden Bestandteilen:
a) einem Isolierbelag (13) aus auf der Oberfläche des Kugeltanks befestigbaren Paneelen (14),
b) Formstücken (15), die an der Innenseite einer etwa in Äquatorebene des Kugeltanks ausgebildeten ringförmige Schürze (11) befestigbar sind,
c) einer Isolieranordnung (21, 24), die die Formstücke (15) mit dem Isolierbelag (13) der unteren Halbkugel verbindet und deren Relativbewegung zueinander in Radialrichtung des Kugeltanks ausgleicht,
d) einer umlaufenden Abdeckung (26), die die Isolieranordnung (21, 24) abdeckt und an den Formstücken (15) einerseits und an dem Isolierbelag (13) der unteren Halbkugel andererseits angebracht ist,
**dadurch gekennzeichnet**,
e) daß die Abdeckung (26) flexibel und
f) gas- und druckdicht mit den Formstücken (15) einerseits und mit dem Isolierbelag (13) andererseits verbunden ist.

2. Wärmedämmung nach Anspruch 1, dadurch gekennzeichnet, daß die Abdeckung (26) mittels einer elastischen Dichtungsmasse mit den Formstücken (15) und dem Isolierbelag (13) verklebt ist.

3. Wärmedämmung nach Anspruch 1 oder 2, dadurch gekennzeichnet, daß die Abdeckung (26) quer zur Umlaufrichtung derart gewölbt ist, daß sie ein trogförmiges Profil aufweist, dessen Ränder etwa rechtwinklig zueinander sind.

4. Wärmedämmung nach einem der vorhergehenden Ansprüche, dadurch gekennzeichnet, daß die Abdeckung (26) aus mit einer Dampfsperre kaschiertem flexiblem Isoliermaterial, insbesondere Polystyrol, gebildet ist.

5. Wärmedämmung nach Anspruch 4, dadurch gekennzeichnet, daß die Dampfsperre ein dünnes Blech, insbesondere Aluminiumblech (32) ist.

6. Wärmedämmung nach einem der vorhergehenden Ansprüche, dadurch gekennzeichnet, daß die Abdeckung (26) aus mehreren, in Umfangsrichtung des Kugeltanks hintereinanderliegenden Abdecklamellen (31) gebildet ist, wobei benachbarte Abdecklamellen (31) durch eine elastische Dichtungsmasse miteinander verklebt sind.

7. Wärmedämmung nach Anspruch 5 oder 6, dadurch gekennzeichnet, daß Blech (32) eine Dicke von 0,3 mm aufweist.

## Claims

1. Heat-insulation for a spherical tank, especially for storage of deep-chill liquids such as liquid gas, with the following components:
a) an insulating cladding (13) made from panels (14) attachable to the surface of the spherical tank,
b) shaped pieces (15), which are attachable to the inner side of a ring-shaped apron (11) on a roughly equatorial plane of the spherical tank,
c) an insulating arrangement (21,24) which connects the shaped pieces (15) with the insulating cladding (13) of the lower half-sphere and compensates for their relative movement in relation to each other in the direction radial of the spherical tank,
d) a surrounding covering (26), which covers the insulation arrangement (21,24) and is applied on the one hand to the shaped pieces (15) and on the other hand to the insulating cladding (13) of the lower half-sphere, thereby characterised
e) that the covering (26) is flexible and
f) is connected in a gas- and pressure-tight manner with the shaped pieces (15) on the one hand and with the insulating cladding (13) on the other hand.

2. Heat-insulation according to claim 1, thereby characterised, that the covering (26) is adhered by means of an elastic sealing mass to the shaped pieces (15) and to the insulating cladding (13).

3. Heat-insulating according to claim 1 or claim 2, thereby characterised, that the covering (26) is curved at an angle to the peripheral direction, [and] that it has a trough-shaped profile, whose edges are approximately at right angles to one another.

4. Heat-insulation according to any of the previous claims, thereby characterised, that the covering (26) is formed from flexible insulating material, especially polystyrol, lined with a vapour barrier.

5. Heat-insulation according to claim 4, thereby characterised, that the vapour barrier is a thin sheet, especially aluminium sheet (32).

6. Heat-insulation according to any of the previous claims thereby characterised, that the covering (26) is formed from several covering lamellae (31) lying one behind another in the circumferential direction of the spherical tank, while adjacent covering lamellae (31) are adhered to each other by an elastic sealing mass.

7. Heat-insulation according to claim 5 or 6, thereby characterised, that the sheet (32) has a thickness of 0.3 mm.

## Revendications

1. Calorifugeage pour un réservoir sphérique, en particulier pour la réceptioon de liquides à très basse température comme par exemple du gaz liquéfié, comprenant les parties suivantes :
a) un revêtement isolant (13) sur la surface supérieure du réservoirs sphérique pouvant être fixé aux panneaux (14),
b) des pièces de forme (15) aptes à être fixés à la paroi intérieure sensiblement au niveau du plan équatorial du réservoir sphérique formant tablier circulaire (11),
c) Un arrangement isolant (21, 24) qui lie les pièces de forme (15) au revêtement isolant (13) de l'hémisphère inférieur et égalise le mouvement relatif de l'un à l'autre dans la direction radiale du réservoir sphérique,
d) Un revêtement circulaire (26), qui recouvre l'arrangement isolant (21, 24) et est fixé aux pièces de forme (15) d'une part et au revêtement isolant (13) de l'hémisphère inférieur d'autre part,
caractérisé en ce,
e) que le revêtement(26) flexible et
f) étanche à la pression et gaz est lié d'une part aux pièces de forme (15) et d'autre part, au revêtement isolant (13).

2. Calorifugeage selon la revendication 1, caractérisé en ce que le revêtement (26) est collé au moyen d'une masse d'étanchéité élastique avec les pièces de forme (15) et le revêtement isolant (13).

3. Calorifugeage selon la revendication 1 ou 2, caractérisé en ce que le revêtement (26) est d'une telle courbure tranversale à la direction circulaire qu'elle présente un profil en forme de bac dont les bords sont sensiblement perpendiculaires l'un à l'autre.

4. Calorifugeage selon l'une des revendications précédentes, caractérisé en ce que le revêtement (26) est formé de matériau isolant de doublage flexible formant parre vapeur, en particulier du polystyrène.

5. Calorifugeage selon la revendication 4, caractérisée en ce que le parre vapeur est une tôle mince, en particulier une tôle d'aluminium (32).

6. Calorifugeage selon l'une des revendications précédentes, caractérisé en ce que le revêtement (26) est formé de plusieurs lamelles de recouvrement (31), disposées l'une derrière l'autre dans la direction d'étendue circulaire du réservoir sphérique, disposition dans laquelle les lamelles de recouvrement (31) voisines, sont collées ensemble par une masse d'étanchéité élastique.

7. Calorifugeage selon la revendication 5 ou 6, caractérisée en ce que la tôle (32) présente une épaisseur de 0,3 millimètres.
